# EUROPÄISCHE PATENTSCHRIFT

(11) **EP 0 565 913 B1**
(45) Veröffentlichungstag und Bekanntmachung des Hinweises auf die Patenterteilung: **12.02.1997**
(21) Anmeldenummer: 93104768.2
(22) Anmeldetag: 23.03.1993
(51) Int. Cl.: A43B 13/36, A43B 3/20, A43B 5/18

(54) **Kletterschuh**
Shoe for mountain climbers
Chaussure pour l'escalade

(30) Priorität: 24.03.1992 DE 4209543; 22.03.1993 DE 4309106
(43) Veröffentlichungstag der Anmeldung: 20.10.1993
(73) Patentinhaber: Worlitzer, Stefan, D-85598 Baldham (DE)
(72) Erfinder: Worlitzer, Stefan, D-85598 Baldham (DE)

(56) Entgegenhaltungen:
- DE-C- 452 600
- DE-U- 1 665 907
- DE-U- 1 745 566
- DE-U- 1 831 134
- DE-U- 7 816 607
- DE-U- 8 327 686
- US-A- 1 603 923

## Beschreibung

Die vorliegende Erfindung betrifft einen Kletterschuh für Bergsportler mit einem Schaft, der aus einem ersten weichen elastischen, eng am Fuß anliegenden Oberteil und einem fest mit dem Oberteil verbundenen, elastischen im wesentlichen der Lauffläche entsprechenden Unterteil besteht und mit einer am Unterteil anliegenden auswechselbaren Sohle aus einem zweiten elastischen Material, die ein elastisches Randteil aus demselben zweiten Material aufweist, das einen Großteil des Oberteils umschließt und im Klemmsitz mit ihm verbunden ist.

Alle derzeit auf dem Markt angebotenen Kletterschuhe bestehen aus einem elastischen sich an die Fußform anpassenden Oberteil und einem fest mit diesem Oberteil verbundenen, im allgemeinen verklebten, eine geringere Elastizität aufweisenden, sich über die gesamte Lauffläche erstreckenden Unterteil, das meistens aus Naturgummi gefertigt ist. Diese Gummisohle ist jedoch beim Erklettern von Felswänden einem starken Abrieb ausgesetzt, so daß derartige Kletterschuhe in manchen Fällen bereits nach dem erstmaligen Erklettern einer Felswand aufgebraucht sind, d.h. durch neue Kletterschuhe ersetzt werden müssen. Die Kletterschuhe weisen jedoch einen Anschaffungspreis in der Größenordnung von mehreren Hundert Mark auf; ferner wird es von den Bergsportlern als lästig empfunden, mehrere Paar Kletterschuhe mitnehmen zu müssen, um verbrauchte Schuhe, d.h. solche mit durchgestoßenen oder durchgelaufenen Unterteilen, jederzeit ersetzen zu können.

Aus der DE-OS 38 24 169 ist ein Sportschuh, bestehend aus einem Schuhkörper und einer Laufsohle, bekannt, bei dem die Laufsohle insgesamt auswechselbar ist und von unten in den Schuhkörper eingefügt werden kann. Mit diesem Sportschuh soll es möglich sein, kurzfristig und schnell entsprechend den natürlichen Bodenverhältnissen, d.h. Rasen, Kunststoffbelag, Hartplatz, weiches Gelande bzw., der Haftung des Bodens dadurch gerecht zu werden, daß der Schuhkörper in seinem unteren Teil mit einem Stützkörper versehen ist, an dem alternative Laufsohlen befestigbar sind, die z.B. mit Noppen versehen sein können und die mittels Draht-, Kunststoff-, Schnurband etc. fest mit dem Schuhkörper verbunden werden können. Zu diesem Zweck sind sowohl der Stützkörper als auch die Laufsohlen mit Ausnehmungen versehen, durch welche ein Halteband durchgefädelt wird. Damit ist es zwar möglich. vor dem sportlichen Einsatz, z.B. einem Laufwettbewerb oder einem Tennis-Match, den Sportschuh entsprechend den vorher bekannten örtlichen Gegebenheiten anzupassen, nicht jedoch mitten in einem sportlichen Ereignis mit wenigen Handgriffen eine verbrauchte Sohle gegen eine neue Sohle auszuwechseln.

Das DE-GM 83 27 686 beschreibt eine Überschuhsohle aus elastischem Material, wie beispielsweise Kunststoff oder Gummi, die mit Spannung über die zu schützende Sohle des Schuhs gezogen wird und die aus der eigentlichen Sohle und Hilfsmitteln zur Befestigung derselben besteht, wobei die Sohle einen umlaufenden Rand etwa in Höhe der Sohlenstärke des Schuhes aufweist, der im Bereich des Fußristes mit einer Verstärkung versehen ist, die gleichzeitig als Grifflasche ausgebildet sein kann. Im Stegbereich ist die Sohle elastisch in Längsrichtung dehnbar, während die der Schuhsohle zugewandte Fläche mit Vertiefungen versehen sein kann bzw. waffelförmig ausgebildet ist.

Die europäische Patentanmeldung 298 721 beschreibt einen Schuh, der aus zwei Teilen zusammengesetzt ist, wobei der innere Teil in Form eines Slippers ausgebildet ist, das von dem zweiten Teil in Form einer Überschuhsohle umgeben werden kann, das demzufolge an die Form des Slippers angepaßt ist und mit geeigneten Haltevorrichtungen versehen ist, z.B. Druckknöpfen, so daß der aus beiden Teilen zusammengesetzte Schuh sich insbesondere für außerhäusliche Aktivitäten eignet, während der Innenslipper allein für innerhäusliche Aktivitäten gedacht ist.

Das DE-GM 18 56 901 betrifft einen Überschuh, der insbesondere für Plattenleger und Parkettbodenleger gedacht ist und der aus einer über das Vorderteil des eigentlichen Schuhs zu ziehenden, diesem in der Form etwa entsprechenden Hülle aus Gummi oder Kunststoff besteht und die mit wenigstens einem Befestigungsband versehen ist, um die Hülle am Fuß abnehmbar zu befestigen. Die Spitze der Hülle kann dabei verstärkt sein, ebenso wie die Seiten der Hülle; dadurch wird eine vorzeitige Abnützung der normalen Arbeitsschuhe verhindert, die insbesondere dann auftritt, wenn beim Arbeiten auf dem Boden der Vorderteil des normalen Arbeitsschuhs zu stark beansprucht wird.

Der vorliegenden Erfindung liegt die Aufgabe zugrunde, einen Kletterschuh für den Bergsport zu schaffen, mit dem nicht nur die Laufsohle an die Klettergegebenheiten angepaßt werden kann (glattes, hartes, rauhes bzw. weiches Gestein), sondern auch mit wenigen Handgriffen durch eine gleichartige neue Sohle ersetzt werden kann, sofern die alte Sohle durchgeklettert worden ist, so daß sie keinen ausreichenden Halt im Fels mehr gewährleistet; gleichzeitig sollen die Kosten für die Kletterausrüstung gesenkt werden und die Sicherheit des Kletterers insbesondere in Steilwänden erhöht werden.

Ausgehend von einem Schuh gemäß DE-A-3 824 169 wird diese Aufgaße durch die Merkmale des kennzeichenden Teils des Anspruchs 1 gelöst. Vorteilhafte Ausgestaltungen sind in den Unteransprüchen beschrieben.

Der erfindungsgemäße Kletterschuh bietet zum einen den Vorteil, daß nicht mehr der gesamte Schuh ersetzt werden muß, sofern die Laufsohle durchgescheuert ist, sondern nur noch das eigentliche Verschleißteil, nämlich die mit dem Fels, d.h. mit dem zum Teil scharfkantigen Stein in Berührung stehende Sohle, die im Klemmsitz mit dem Oberteil des Schaftes verbunden ist. Damit ist es nicht nur möglich, mit wenigen schnellen Handgriffen eine verbrauchte Sohle abzustreifen und durch eine neue Sohle zu ersetzen, sondern auch eine Sohle für einen bestimmten Kletterabschnitt durch eine anders profilierte Sohle für einen anderen Kletterabschnitt zu ersetzen, und zwar während des Aufstieges bzw. Abstiegs, um so eine optimale Sicherheit zu erreichen. Gleichzeitig können die Kosten für die Ausrüstungsgegenstände erheblich gesenkt werden, da die auswechselbaren Sohlen aus Gummi nur einen Bruchteil dessen kosten, was ein kompletter Kletterschuh erfordert. Durch die besondere Materialwahl für Sohle und Randteil und die besondere Oberflächenbeschaffenheit des Schaftes, insbesondere dessen Oberteils, wird eine besonders hohe Reibung zwischen den beiden Materialien erzielt, so daß ein Verrutschen der Sohle bezüglich des Schaftes auch dann ausgeschlossen ist, wenn der Kletterer auf einem Felsvorsprung Halt sucht, der erheblich kleiner als die Trittfläche der Sohle ist; auch bei einer Außenbelastung in der Nähe der Verbindungskante zwischen Sohle und Randteil verschiebt sich die Sohle nicht bezüglich des Unterteils des Schaftes.

Im folgenden wird die Erfindung anhand der Zeichnung näher erläutert, in der vorteilhafte Ausführungsbeispiele dargestellt sind. Es zeigen:
Fig. 1 das Oberteil und das Unterteil eines Kletterschuhs;
Fig. 2 ein erstes Ausführungsbeispiel einer zusätzlichen auswechselbaren Sohle;
Fig. 3 den vollständigen Kletterschuh mit aufgeschnittenem Zehenbereich;
Fig. 4 ein zweites Ausführungsbeispiel eines Oberteils für einen Kletterschuh;
Fig. 5 ein zweites Ausführungsbeispiel einer zusätzlichen auswechselbaren Sohle;
Fig. 6 ein drittes Ausführungsbeispiel einer zusätzlichen auswechselbaren Sohle;
Fig. 7 den daraus entstandenen Kletterschuh und
Fig. 8 bis 10 drei Ausführungsbeispiele dreier zusätzlicher Haltevorrichtungen zur verbesserten Verbindung der zusätzlichen auswechselbaren Sohle mit dem Oberteil des Kletterschuhs.

In den Figuren sind gleiche Teile mit gleichen Bezugszeichen versehen; in Fig. 1 bezeichnet 2 ein weiches elastisches eng am Fuß anliegendes Oberteil, das z.B. aus Baumwolle, Leder oder einem geeigneten Kunststoff besteht und sich eng an die Fußform anschmiegt. Mit 3 ist ein ebenfalls elastisches, im wesentlichen der Lauffläche entsprechendes Unterteil bezeichnet, das fest mit dem Oberteil verbunden ist und insbesondere mit ihm verklebt oder vernäht ist und aus demselben elastischen Material besteht. Mit 4 ist die Einstiegsöffnung des Oberteils 2 bezeichnet und mit 1 eine weiche Lasche unterhalb der Verschnürung 5.

Fig. 3 zeigt nun eine auswechselbare Sohle 8 aus einem ebenfalls elastischen Material, vorteilhafterweise Gummi, die mit einem elastischen Randteil 7 aus demselben Material versehen ist, das fest mit der elastischen Sohle 8 verbunden ist und sich unter einem Winkel von der Sohle dergestalt erstreckt, daß das Randteil 7 bei Zusammenfügen mit dem in Fig. 1 dargestellten Schaft einen Großteil des Oberteils 2 umschließt und bei entsprechender Abmessung im Klemmsitz mit ihm verbunden ist. Bei dem in Fig. 2 dargestellten Ausführungsbeispiel bedeckt die auswechselbare Sohle 8 nur den vorderen Abschnitt des Unterteils 3, d.h. den Abschnitt der größten Belastung beim Kletteraufstieg. Mit 9 ist daher ein Ausschnitt in der zusätzlichen auswechselbaren Sohle bezeichnet; streift man nun die zusätzliche auswechselbare Sohle 8 mit ihrem Randteil 7 über den in Fig. 1 dargestellten Schaft, so daß die auswechselbare Sohle 8 auf dem Unterteil 3 fest anliegt und das Randteil 7 einen Großteil des Oberteils 2 fest umschließt und im Klemmsitz an diesem anliegt, wobei die obere Kante 6 des Randteils 7 fast bis an die Einstiegsöffnung 4 heranragt, so erhält man den in Fig. 3 dargestellten Kletterschuh, bei dem der Zehenabschnitt aufgeschnitten ist. Es ist klar, daß das Überstreifen der auswechselbaren Sohle 8 bzw. dessen Abstreifen in kürzester Frist mit nur einer Hand erfolgen kann und dies demzufolge sogar während des Aufstiegs bzw. Abstiegs in der Wand.

Wesentlich ist dabei, daß das Material der Sohle und auch des Randteils gewisse mechanische Eigenschaften aufweist, da diese die Sicherheit des Kletterers erheblich verbessern. Zu diesem Zweck wird ein Material gewählt, vorteilhafterweise ein natürlicher oder synthetischer Gummi, mit einer Härte von 50 - 80 Shore A, insbesondere eine Härte von 58 - 62 Shore A und einer Reißdehnung von 400 - 1000 %, insbesondere 830 %. Der Schaft besteht dabei aus einem Material, das einen hohen Reibungskoeffizienten bezüglich des Materials der Sohle samt Randteil aufweist, wie z.B. Wildleder mit aufgerauhter Oberfläche oder auch Kunststoff mit rauher Oberfläche, so daß eine Relativverschiebung zwischen Schaft und Sohle bzw. Randteil ausgeschlossen ist, sofern sich der Kletterschuh im Einsatz befindet. Als besonders geeignet hat sich als Material für die Sohle und das dazu gehörige Randteil ein Butylkautschuk herausgestellt mit den folgenden Eigenschaften:
Reißfestigkeit (= Quotient aus der im Augenblick des Reißens gemessenen Kraft und dem Anfangsquerschnitt der Probe): 11,5 N/mm²,
Reißdehnung (= Quotient aus der im Augenblick des Reißens gemessenen Änderung der Meßlänge und der ursprünglichen Meßlänge der Probe): 830 %,
Härte 58° Shore A
Elastizität (= Quotient aus der Rückprallhöhe eines Pendels und dessen Fallhöhe): 9 %,
Weiterreißwiderstand (= Quotient aus der Kraft, die eine definiert eingeschnittene Probe dem Weiterreißen entgegensetzt, wobei die Kraft senkrecht zur Schnittrichtung aufgebracht wird): 21 N/mm,
Dichte: 1,15 g/cm³.

Bei Verwendung eines derartigen Butylkautschuks für Sohle und Randteil zusammen mit einem Wildleder mit aufgerauhter Außenfläche für den Schaft wird während des Einsatzes, d.h. im Klemmsitz der auswechselbaren Sohle am Schaft, auch dann kein Verrutschen zwischen diesen beiden Teilen zueinander festgestellt, wenn der Kletterer mit dem Außenrand der Sohle auf einem kleinen Felsvorsprung unter einem Winkel zur Waagrechten steht, so daß der erfindungsgemäße Kletterschuh eine optimale Klettersicherheit in Steilwänden gewährleistet.

Um nun eine noch festere Verbindung zwischen dem Oberteil 2 und der auswechselbaren Sohle 8 zu erzielen, kann bei dem in Fig. 4 und 5 dargestellten Ausführungsbeispiel der Sitz des bereits gespannten hochgezogenen und formschlüssigen Randteils 7 noch dadurch verbessert werden, daß im Oberteil 2 eine Nut 10 vorgesehen ist, in die eine entsprechend angepaßte Wulst 11 auf der Innenseite des Randteils 7 nach dem Überstreifen dieses Randteils auf das Oberteil 2 eingreift. Genausogut ist es auch möglich, daß anstelle der Nut 10 im Oberteil 2 eine Wulst vorgesehen ist, über die dann ein entsprechend elastischer Randbereich an der Stelle der Wulst 11 im Randteil 7 im Klemmsitz gezogen wird.

Bei dem in den Fig. 6 und 7 dargestellten Ausführungsbeispiel wird der aus Oberteil 2 und Unterteil 3 bestehende Schaft mit einer auswechselbaren Sohle 8 mit einem Rippenprofil versehen, die ebenfalls wieder mittels eines übergestreiften im Klemmsitz am Oberteil 2 sitzenden Randteils 7 gehalten wird. Die Sohle 8 bedeckt bei diesem Ausführungsbeispiel, ebenso wie bei demjenigen nach Fig. 4 und 5, das Unterteil 3 vollständig, d.h. auch den Fersenbereich. Das Unterteil des Schaftes kann auch mit Vorsprüngen versehen sein, die in angepaßte Aussparungen der Sohle eingreifen.

In den Fig. 8 bis 10 sind zusätzliche Haltevorrichtungen zur straffen Verbindung des Randteils 7 für die auswechselbare Sohle 8 mit dem Oberteil 2 dargestellt; gemäß Fig. 8 geschieht dies durch eine Öse, die fest mit einem Gummiring verbunden ist und durch die das Schuhband 5 hindurchgefädelt werden kann; in Fig. 9 besteht die zusätzliche Haltevorrichtung aus einem Klemmverschluß 13 und in Fig. 10 aus einem elastischen Band, z.B. einem Gummiband.

Bei geeigneter Abmessung der zusätzlichen auswechselbaren Sohle 8 mit dem zugehörigen Randteil erhält man einen straffen Klemmsitz am Oberteil 2, wobei durch den starken Druck auf den Fersenbereich die Zehen gegen den vorderen Abschnitt des Oberteils 2 gedrückt werden, wodurch der Kletterer einen besseren Halt im Fels erlangt.

## Patentansprüche

1. Kletterschuh für Bergsportler, mit einem Schaft, der aus einem ersten weichen elastischen, eng am Fuß anliegenden Oberteil (2) und einem fest mit dem Oberteil (2) verbundenen elastischen, im wesentlichen der Lauffläche entsprechenden Unterteil (3) besteht, und mit einer am Unterteil (3) anliegenden auswechselbaren Sohle (8) aus einem zweiten elastischen Material, die ein elastisches Randteil (7) aus demselben zweiten Material aufweist, das während des Einsatzes einen Großteil des Oberteils (2) umschließt und im Klemmsitz mit ihm verbunden ist, dadurch gekennzeichnet, daß das Material der Sohle (8) und des Randteils (7) ein natürlicher oder synthetischer Gummi ist, mit einer Härte von 50 bis 80 Shore A und einer Reißdehnung von 400 bis 1000 %, und daß der Schaft aus einem Kunststoff mit rauher Oberfläche besteht, oder aus einem Wildleder besteht, dessen Außenseite aufgerauht ist zur Erzielung eines hohen Reibungskoeffizienten bezüglich des Materials der Sohle (8) samt Randteil (7).

2. Kletterschuh nach Anspruch 1, dadurch gekennzeichnet, daß das Material der Sohle (8) und des Randteils (7) ein Butylkautschuk mit einer Härte von 58 Shore A ist, mit einer Reißdehnung von 830 %, und daß der Schaft aus Wildleder besteht, dessen Außenseite aufgerauht ist.

3. Kletterschuh nach Anspruch 1, dadurch gekennzeichnet, daß die Oberkante des Randteils (7) sich bis in unmittelbarer Nähe der Einstiegsöffnung des Oberteils (2) erstreckt.

4. Kletterschuh nach Ansprüchen 1 oder 2, dadurch gekennzeichnet, daß auf der dem Oberteil (2) zugewandten Seite des Randteils (7) in der Nähe dessen Oberkante eine Wulst vorgesehen ist, die in eine an seine Lage angepaßte Nut auf der Außenseite des Oberteils (2) eingreift.

5. Kletterschuh nach Ansprüchen 1 oder 2, dadurch gekennzeichnet, daß das Randteil (7) an seiner Oberkante einen Abschnitt aus einem dritten Material höherer Elastizität als diejenige des Randteils (7) aufweist, der im Klemmsitz an einer an seine Lage angepaßte Wulst auf der Außenseite des Oberteils (2) sitzt.

6. Kletterschuh nach einem der vorhergehenden Ansprüche, dadurch gekennzeichnet, daß die Sohle (8) nur den vorderen Abschnitt des Unterteils (3) bedeckt.

7. Kletterschuh nach einem der vorhergehenden Ansprüche, dadurch gekennzeichnet, daß die Sohle (8) eine glatte Lauffläche aufweist.

8. Kletterschuh nach einem der vorhergehenden Ansprüche, dadurch gekennzeichnet, daß die Sohle (8) eine geriffelte Lauffläche aufweist.

9. Kletterschuh nach einem der vorhergehenden Ansprüche, dadurch gekennzeichnet, daß die Sohle (8) mit Vertiefungen versehen ist, die an Vorsprünge an der ihr zugewandten Seite des Unterteils (3) angepaßt sind.

10. Kletterschuh nach einem der vorhergehenden Ansprüche, dadurch gekennzeichnet, daß zusätzliche Haltevorrichtungen am Randteil (7) vorgesehen sind, die das Oberteil (2) umgreifen.

## Claims

1. A climbing shoe for mountaineering, comprising a shaft made of a first elastic material and consisting of a top (2) and a bottom (3), the top (2) being soft and elastic and fitting snugly against the foot and the bottom (3) being elastic and fastened to the top (2) and essentially matching the footprint, and comprising a replaceable, interchangeable sole (8) made of a different, second elastic material that rests against the bottom and associated margin (7) made of the second elastic material that is forced tightly around most of the shoe's top (2), wherein the second material is a natural or synthetic rubber with a Shore A hardness of 50 to 80 and a stretch to tear of 400 to 1000% and wherein the first material is a plastics with rough surface or a deerskin with its outer surface roughened, to get a high coefficient of friction relative to the second material.

2. The shoe defined in claim 1, wherein the second material is butyl rubber with a Shore A hardness of substantially 58 and a stretch to tear of substantially 830% and the shaft is of deerskin with its outer surface roughened.

3. The shoe defined in claim 1, wherein the upper edge of the margin (7) extends up to the immediate vicinity of a foot-insertion opening in the shaft (2).

4. The shoe defined in claim 1 or claim 2, further comprising a ridge along the upper border of the surface of the margin (7) facing the top that fits into a matching groove in the outer surface of the top.

5. The shoe defined in claim 1 or claim 2, wherein the upper edge of the margin has a section of a third material that is more elastic than the margin (7) itself and stretches over a ridge along the outer surface of the top when the margin is tightly in position.

6. The shoe defined in one of the previous claims, wherein the sole (8) covers only the front of the bottom (3).

7. The shoe defined in one of the previous claims, wherein the bottom walking surface of the sole (8) is smooth.

8. The shoe defined in one of the previous claims, wherein the bottom, walking surface of the sole (8) is rippled.

9. The shoe defined in one of the previous claims, wherein the bottom surface of the sole (8) has depressions that accommodate elevations on the facing surface of the shaft.

10. The shoe defined in one of the previous claims, further comprising supplementary fasteners on the margin (7) that engage the top (2).

## Revendications

1. Chaussure d'escalade pour montagnards, avec une tige, qui est composée d'une première partie supérieure (2) à la fois élastique et molle, serrée au pieds, et d'une partie inférieure (3) élastique, principalement correspondant à la semelle et fixée à la partie supérieure (2), et d'une semelle interchangeable (3) d'un deuxième matériel élastique et attachée à la partie inférieure (3) qui présente une partie du bord élastique (7) composée du même deuxième matériel qui, pendant l'utilisation, embrasse et coince une partie majeure de la partie supérieure (2),
qui se caractérise par
le matériel de la semelle (8) et de la partie du bord (7) étant en gomme naturelle ou synthétique d'une dureté de 50 à 80 Shore A et qui se déchire entre une tension de 400 et 1000 % et d'une tige étant composée d'une matière synthétique à surface rabotée ou en daim dont la partie extérieure est rabotée dans le but d'obtenir un haut coéfficient d'adhésion par rapport du matériel de la semelle (8) et la partie du bord (7).

2. Chaussure d'escalade d'après la réclamation 1,
qui se caractérise par
le matériel de la semelle (8) et de la partie du bord (7) étant composés de caoutchouc de butyl avec une dureté de 58 Shore A et qui se déchirent à une tension de 830 % et d'une tige en daim dont la partie extérieure est rabotée.

3. Chaussure d'escalade d'après la réclamation 1,
qui se caractérise par
un arrête supérieur de la partie du bord (7) s'étendant jusqu'à la proximité direct de l'ouverture d'entrée de la partie supérieure (2).

4. Chaussure d'escalade d'après la réclamation 1 ou 2,
qui se caractérise par
le coté de la partie du bord (7) étant face à la partie supérieure (2) et dont dans la proximité de l'arrête supérieur est prévu un renflement qui rentre dans une entaille adaptée à sa position sur le coté extérieur de la partie supérieure (2).

5. Chaussure d'escalade d'après la réclamation 1 ou 2,
qui se caractérise par
une partie du bord (7) ayant à son arrête supérieur une partie d'un troisième matériel d'une élasticité plus élevée que celle de la partie du bord (7) qui est positionée et coincée sur un renflement adaptée à sa position sur le coté extérieur de la partie supérieure (2).

6. Chaussure d'escalade d'après une des réclamations précédentes,
qui se caractérise par
la semelle (8) uniquement couvrant la partie de devant de la partie inférieure (3).

7. Chaussure d'escalade d'après une des réclamations précédentes,
qui se caractérise par
la semelle (8) étant lisse sur la surface inférieure.

8. Chaussure d'escalade d'après une des réclamations précédentes,
qui se caractérise par
la semelle (8) crantée sur la suface inférieure.

9. Chaussure d'escalade d'après une des réclamations précédentes,
qui se caractérise par
la semelle (8) ayant des creux qui sont adaptés aux saillies du côté de la partie inférieure (3) étant face à la semelle.

10. Chaussure d'escalade d'après une des réclamations précédentes,
qui se caractérise par
des tenants suplémentaires sur la partie du bord (7) qui embrassent la partie supérieure (2).
